# EUROPÄISCHE PATENTSCHRIFT

(11) **EP 1 731 679 B1**
(45) Veröffentlichungstag und Bekanntmachung des Hinweises auf die Patenterteilung: **26.03.2008**
(21) Anmeldenummer: 05450102.8
(22) Anmeldetag: 09.06.2005
(51) Int. Cl.: E02D 5/36, E02D 7/30

(54) **Rammpflock**
Ram tip
Outil servant à faire des trous dans le sol

(43) Veröffentlichungstag der Anmeldung: 13.12.2006
(73) Patentinhaber: Kellner Ges.m.b.H., 3071 Böheimkirchen (AT)
(72) Erfinder: Kellner, Willibald, 9990 Nussdorf-Debant (AT)
(74) Vertreter: Rippel, Andreas

(56) Entgegenhaltungen:
- AT-B- 394 592
- US-A- 5 797 705
- PATENT ABSTRACTS OF JAPAN Bd. 011, Nr. 191 (M-600), 19. Juni 1987 (1987-06-19) & JP 62 017225 A (NIPPON CONCRETE IND CO LTD), 26. Januar 1987 (1987-01-26)

## Beschreibung

Die Erfindung bezieht sich auf einen Rammpflock zur Herstellung eines Loches im Erdreich, wobei die Rammspitze wenigstens teilweise hohl ausgebildet ist und der Hohlraum bzw. die Hohlräume lose Massen enthalten, die den Hohlraum bzw. die Hohlräume nur teilweise ausfüllen.

Derartige Rammpflöcke werden insbesondere von einem Bagger in den Boden gerammt. Das Loch kann dann teilweise mit gießfähigem Beton gefüllt werden und z.B. ein Pfahl eingesetzt werden. Bei einem besonders zweckmäßigen Verfahren nach der AT 394 592 B wird nach dem Einfüllen des Betons in das Loch der Rammpflock nochmals in das Loch eingetrieben und so der Beton seitlich rund um den Rammpflock rohrförmig geformt und verdichtet. Dadurch wird ein rohrförmiges Fundament im Erdreich gebildet.

Um die mit dem Rammpflock durchgeführten Schläge besonders wirksam durchzuführen wurde schon vorgeschlagen, die Rammspitze wenigstens teilweise hohl auszubilden und diese Hohlräume mit losen Massen teilweise zu füllen. Diese losen Massen sollen bei der Umkehrung Hochziehen-Bewegung nach unten des Rammpflockes zufolge der Trägheit im Hohlraum der Rammspitze sich nach oben bewegen, um nach dem Aufschlag der Rammspitze im Erdreich nach unten geschleudert zu werden. Dadurch wird eine Verstärkung der Wirkung des Rammpflockes im Erdreich erreicht.

Man hat versucht als lose Massen Sand zu verwenden. Es hat sich jedoch gezeigt, dass zumindest große Teile des Sandes an den Wänden der Rammspitze kleben bleiben und daher die erhoffte Wirkung nicht eintritt.

Nach einem anderen Vorschlag sollte Eisenschrott als Füllmasse eingesetzt werden. Hier hat sich jedoch herausgestellt, dass das Gewicht einer solchen Masse zu groß ist, um den gewünschten Erfolg zu erzielen.

Die Verwendung von sowohl Sand als auch Eisenschrott wird in US-A-5 797 705 beschrieben.

Nach eingehenden theoretischen Überlegungen und vielen Versuchen wurde nun gefunden, dass die Verwendung von Leichtmetall als lose Massen in überraschender Weise den angestrebten Erfolg erreichen kann. Vorliegende Erfindung zeichnet sich demnach dadurch aus, dass die losen Massen aus Leichtmetall bestehen.

Besonders zweckmäßig hat sich im Rahmen der Erfindung Aluminiumgranulat als lose Massen erwiesen.

Nachstehend ist die Erfindung anhand eines in der Zeichnung schematisch dargestellten Ausführungsbeispieles näher beschrieben, ohne auf dieses Beispiel beschränkt zu sein. Die Zeichnung zeigt dabei im Schnitt eine erfindungsgemäß ausgebildete Rammspitze eines Rammpflockes.

Gemäß der Zeichnung weist eine erfindungsgemäße Rammspitze 1 einen zylindrischen rohrförmigen Körper 2 auf, an den ein Konus 3 zum Eintreiben in die Erde anschließt. Über mit dem Körper 2 verbundene Platten 4, 5 ist ein als Meisel bezeichneter Anschlußkörper 6 zum Anschluß an einen Bagger oder dergleichen verbunden.

Der zylindrische Körper 2 ist teilweise mit einer Masse 7 aus Leichtmetall, vorzugsweise Aluminiumgranulat, gefüllt.

Wie bereits beschrieben, wird bei einem Heben der Rammspitze 1 mit nachfolgender Umkehr nach unten das Aluminiumgranulat zufolge seiner Trägheit nach oben geschleudert, um bei einem Aufschlagen der Rammspitze 1 am Boden nach unten geschleudert zu werden. Dadurch wird eine besondere Kraftwirkung des Rammpflockes erreicht.

Im Rahmen der Erfindung sind zahlreiche Abänderungen möglich. So kann der Anschluß des Anschlußorgans 6 auf andere Weise als dargestellt erfolgen. Auch sind Verstrebungen möglich, die vom Anschlußorgan 6 bzw. den beiden Scheiben 4, 5 bis zur Konus 3 reichen.

## Patentansprüche

1. Rammpflock zur Herstellung eines Loches im Erdreich, wobei die Rammspitze (1) wenigstens teilweise hohl ausgebildet ist und der Hohlraum bzw. die Hohlräume lose Massen (7) enthalten, die den Hohlraum bzw. die Hohlräume nur teilweise ausfüllen, **dadurch gekennzeichnet, dass** die losen Massen (7) aus Leichtmetall bestehen.

2. Rammpflock nach Anspruch 1, **dadurch gekennzeichnet, dass** die losen Massen (7) aus Aluminiumgranulat bestehen.

## Claims

1. Ram peg for producing a hole in the ground, wherein the ram tip (1) is configured as at least partially hollow and the cavity or the cavities contain loose masses (7) which only partially fill the cavity or cavities, **characterised in that** the loose masses (7) consist of light metal.

2. The ram peg according to claim 1, **characterised in that** the loose masses (7) consist of aluminium granules.

## Revendications

1. Pieu de battage pour créer un trou dans la terre, le cône de sondage (1) étant conçu au moins partiellement sous forme creuse et la cavité, respectivement les cavités contenant des masses en vrac (7) qui ne remplissent que partiellement la cavité, respectivement les cavités, **caractérisé en ce que** les masses en vrac (7) sont en métal léger.

2. Pieu de battage selon la revendication 1, **caractérisé en ce que** les masses en vrac (7) sont en granulés d'aluminium.
